# EUROPÄISCHE PATENTANMELDUNG

(11) **EP 1 544 371 A1**
(43) Veröffentlichungstag der Anmeldung: **22.06.2005**
(21) Anmeldenummer: 03405898.2
(22) Anmeldetag: 16.12.2003
(51) Int. Cl.: E04D 13/04

(54) **Dachwassereinlauf**

(71) Anmelder: GEBERIT TECHNIK AG, 8645 Jona (CH)
(72) Erfinder: Bauer, Thomas, 8645 Jona (CH); Girolimetto, Osvaldo, 8865 Bilten (CH)
(74) Vertreter: Groner, Manfred

(57) **Zusammenfassung**

Der Dachwassereinlauf besitzt ein Anstauelement (12) mit einer Überlaufkante (12c), die entsprechend einem Wasseranstaugrenzwert (G) über einer zu entwässernden Dachfläche (5) angeordnet ist. Eine im Abstand über dieser Überlaufkante (12c) angeordnete Umlenkplatte (13) bildet einen geschlossenen Strömungsquerschnitt zwischen einer Ansaugöffnung (6) und einer anzuschliessenden Ablaufleitung (9). Die Umlenkplatte (13) ist haubenförmig ausgebildet und so geformt, dass sie mit dem Anstauelement (12) den geschlossenen Strömungsquerschnitt bildet. Das Anstauelement (12) und die Umlenkplatte (13) sind als Zusatzelemente ausgebildet, sodass handelsübliche Dachwassereinläufe in einfacher Weise in Notabläufe umgerüstet werden können.

## Beschreibung

Die Erfindung betrifft einen Dachwassereinlauf mit einer Ablauföffnung, die ein rohrförmiges Anstauelement mit einer Überlaufkante aufweist, die entsprechend einem Wasseranstaugrenzwert über einer zu entwässernden Dachfläche angeordnet ist, mit einem im Abstand über dieser Überlaufkante angeordneten Umlenkplatte zum Bilden einer geschlossenen Strömung in einer an die Ablauföffnung anzuschliessenden Ablaufleitung.

Dachwassereinläufe mit einer Umlenkplatte zum Bilden einer geschlossenen Strömung in einer an die Ablauföffnung anzuschliessende Ablaufleitung sind seit langem bekannt. Beispielsweise zeigt die DE 1 948 214 einen Dachwasserablauf, bei dem über der Ablauföffnung ein Behälter angeordnet ist, der eine Seitenwandung mit Öffnungen und über dieser Seitenwandung eine Deckelwandung aufweist. Bei einem solchen Dachwassereinlauf kann der Durchmesser des vertikalen Rohres bei gleicher Ablaufleistung kleiner bemessen sein.

Durch die WO 95/15423 des Anmelders ist ein Dachwassereinlauf bekannt geworden, bei dem über der Dachfläche eine Platte angeordnet ist, welche einen noch wirksameren Ablauf ermöglicht.

Durch die EP 1 036 894 A ist ein Dachwassereinlauf bekannt geworden, der als Notablaufvorrichtung ausgebildet ist und bei dem ebenfalls über der Ablauföffnung ein Behälter angeordnet ist, der die Bildung einer geschlossenen Strömung in der anzuschliessenden Ablaufleitung bilden soll.

Notabläufe werden insbesondere auf Flachdächern installiert, auf denen zudem wenigstens ein normaler Dachwassereinlauf angeordnet ist. Der Notablauf kommt lediglich dann zur Wirkung, wenn der normale Dachwasserablauf infolge eines ungewöhnlichen Wasseranfalls nicht die erforderliche Leistung erbringen kann und das Niveau des Wassers auf dem Flachdach die zulässige Höhe überschreitet. Wird diese Höhe wesentlich überschritten, so besteht die Gefahr, dass das Dach infolge des Wasserlast beschädigt oder sogar einbrechen kann. Der Notablauf entwässert somit erst dann, wenn eine vorbestimmte Wasserstandshöhe über der Dachfläche erreicht wird. Diese Höhe wird durch die Überlaufkante des rohrförmigen Anstauelementes bestimmt.

Wird die zulässige Höhe des angestauten Wassers überschritten, so soll der Notablauf eine optimale Ansaugleistung und dann eine optimale Absaugleistung erbringen. Dadurch soll erreicht werden, dass auch bei sehr starken Regenfällen die Höhe des angestauten Wassers über einer kritischen Höhe gehalten werden kann. Mit einer höheren An- und Absaugleistung kann erreicht werden, dass die Anzahl der erforderlichen Notabläufe bei grossen Flachdächern kleiner gehalten werden kann. Entsprechend sind die Aufwendungen für entsprechende Ablaufleitungen kleiner.

Der Erfindung liegt die Aufgabe zugrunde, einen Dachwassereinlauf zu schaffen, der sich insbesondere als Notablauf eignet und der sich durch eine höhere Ansaug- und Absaugleistung auszeichnet.

Die Aufgabe ist bei einem gattungsgemässen Dachwassereinlauf dadurch gelöst, dass die Umlenkplatte haubenförmig ausgebildet und so geformt ist, dass sie mit dem Anstauelement einen geschlossenen Strömungsquerschnitt bildet. Beim erfindungsgemässen Dachwassereinlauf wird somit unterhalb der Umlenkplatte ein geschlossener Strömungsquerschnitt gebildet und damit wird die Strömung unterhalb der Umlenkplatte zwischen der Ablauföffnung und einer Ausgangsöffnung wesentlich verbessert und kann eine höhere Ablaufleistung bei gleichem Querschnitt des Ablaufrohres erreicht werden. Diese Leistung kann noch weiter erhöht werden, wenn gemäss einer Weiterbildung der Erfindung die Umlenkplatte mit dem rohrförmigen Anstauelement eine Umlenkströmung mit im Wesentlichen gleichbleibendem Querschnitt bildet. Damit wird der Strömungswiderstand weiter vermindert.

Die Ansaugleistung kann dann noch weiter erhöht werden, wenn gemäss einer Weiterbildung der Erfindung die Umlenkplatte einen freien äusseren Rand aufweist, der mit der Dachfläche eine Ansaugöffnung bildet, deren Höhe über der Dachfläche der normal zulässigen Anstauhöhe entspricht.

Der Wassereinlauf kann noch weiter optimiert werden, wenn gemäss einer Weiterbildung der Erfindung der äussere Rand der Umlenkplatte aussen nach oben gebogen ist und damit einen strömungstechnisch optimalen Wassereinlauf bildet. Vorzugsweise ist hierbei die Ansaugöffnung umlaufend offen. Das Wasser kann dadurch strömungstechnisch optimal und mit kleinerem Widerstand am Umfang der Umlenkplatte angesaugt werden.

Die Ablaufleistung kann noch weiter erhöht werden, wenn gemäss einer Weiterbildung der Erfindung die Umlenkplatte propfenförmig in das Anstauelement hineinragt. Insbesondere ist das Zentrum der Umlenkplatte propfenförmig ausgebildet und ragt von oben zentrisch in das Anstauelement hinein.

Eine besonders kostengünstige Herstellung ergibt sich dann, wenn gemäss einer Weiterbildung der Erfindung die Umlenkplatte am Anstauelement befestigt ist. Vorzugsweise ist die Umlenkplatte mit Rastelementen am Anstauelement befestigt. Die Umlenkplatte kann dadurch in einfacher Weise aufgerastet und im Bedarfsfall wieder abgenommen werden. Befestigungsmittel, wie beispielsweise Schrauben und dergleichen sind nicht erforderlich.

Nach einer Weiterbildung der Erfindung ist vorgesehen, dass an der Umlenkplatte Markierelemente für eine Kennzeichnung des Dachwassereinlaufes als Notablauf angeordnet sind. Diese Markierelemente sind vorzugsweise nach oben ragende Flügel, welche durch Öffnungen eines Laubfangkorbes nach oben herausragen. Solche Markierelemente sind dauerhaft und gut zu erkennen.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der Zeichnung näher erläutert. Es zeigen:
- Figur 1: ein Querschnitt durch einen erfindungsgemässen Dachwassereinlauf und
- Figur 2: ein Schnitt durch einen Dachwassereinlauf mit angeschlossener Ablaufleitung und Strömungslinien zur Illustration des geschlossenen Strömungsquerschnittes.

Der in Figur 1 gezeigte Dachwassereinlauf 1 ist ein so genannter Notablauf und auf einem Dach eines hier nicht weiter gezeigten Gebäudes montiert. Das Dach 2 ist insbesondere ein Flachdach, das hier nicht gezeigte weitere übliche Dachwassereinläufe aufweist. Der Dachwassereinlauf 1 ist bei üblichen Regenfällen nicht wirksam. Bei sehr starken Regenfällen, bei denen die in Figur 2 angedeutete Anstauhöhe H überschritten wird, wird dieser Dachwassereinlauf 1 wirksam und verhindert, dass ein ebenfalls in Figur 2 angedeuteter Wasseranstaugrenzwert G überschritten wird.

Der Dachwassereinlauf 1 ist beispielsweise über einem Blech 3 angeordnet, das unterhalb einer mittigen Mulde 4 einen Stutzen 7 sowie Befestigungsbolzen 8 aufweist, an denen ein in Figur 2 gezeigtes Ablaufrohr 9 anschliessbar ist. Der Stutzen 7 bildet eine Ablauföffnung 6, durch welche angestautes Wasser 26 gemäss Figur 2 in das Ablaufrohr 9 strömen kann.

Damit der Dachwassereinlauf 1 bei üblichen Wasserstandshöhen nicht wirksam wird, weist dieser ein Anstauelement 12 auf, das rohrförmig ausgebildet und einen kreiszylindrischen Durchgang 30 mit gleichbleibendem Querschnitt aufweist. Am unteren Ende ist ein rohrförmiger Fuss 12a angeformt, der in die Mulde 4 eingreift und mit einem Dichtungselement 10 gegenüber dem Blech 3 abgedichtet ist. Ein Flansch 12b liegt auf dem Blech 3 auf und erstreckt sich im Wesentlichen radial nach aussen in einer Dachfläche 5. Über dieser Dachfläche 5 bildet das Anstauelement 12 eine Überlaufkante 12c, die sich vertikal nach oben erstreckt und die gemäss Figur 2 im Abstand einer Anstauhöhe H über der Dachfläche 5 angeordnet ist. Die Anstauhöhe H kann unterschiedlich sein, und beträgt beispielsweise 50 bis 60 mm. Diese Anstauhöhe H richtet sich nach der Belastbarkeit des Daches 2 und den anzuwendenden Sicherheitsvorschrift. Zur Befestigung des Anstauelementes 12 sind am Blech 3 mehrere Befestigungsteile 11 angeordnet, die Rastelemente bilden, an denen der Flansch 12b eingerastet ist. Die Verbindung ist so ausgebildet, dass das Anstauelement 12 von oben auf das Blech 3 aufgesetzt werden kann, wobei der Flansch 12 selbsttätig an den Befestigungsteilen 11 einrastet. Das Anstauelement 12 kann somit sehr einfach und schnell ohne Schraubvorgänge montiert werden.

Auf das Anstauelement 12 ist eine haubenförmige Umlenkplatte 13 aufgesetzt, die vorzugsweise aus Kunststoff hergestellt ist. Grundsätzlich könnte die Umlenkplatte 13 jedoch auch aus einem geeigneten Metall hergestellt sein. Die Umlenkplatte 13 weist an einer Unterseite 15 mehrere angeformte Rastzungen 31 auf, die jeweils in eine aussenseitige Ausnehmung 12d des Anstauelementes eingerastet sind. Ebenfalls sind an der Unterseite 15 mehrere Halteteile 32 angeformt, die an der Innenseite des Anstauelementes 12 anliegen. Die Umlenkplatte 13 ist somit lediglich am Anstauelement befestigt. Zum Montieren der Umlenkplatte 13 wird diese von oben auf das Anstauelement 12 aufgesetzt, wobei die Rastzungen 31 selbsttätig in die Ausnehmungen 12d einrasten. Auch diese Befestigung ist somit ohne Schraubvorgänge in einfacher Weise und schnell möglich.

Die Umlenkplatte 13 besitzt eine Aussenseite 14, die im Wesentlichen parallel zur Innenseite 15 ist. Die Umlenkplatte 13 bildet gemäss Figur 1 einen wellenförmigen Querschnitt, wobei ein zentral angeordneter propfenförmiger Bereich 17 wie ersichtlich von oben in den Durchgang 30 eingreift. Das untere Ende des propfenförmigen Bereiches 17 befindet sich somit wesentlich unterhalb der Überlaufkante 12c. Im Abstand zum propfenförmigen Bereich 17 weist das Anstauelement 12 einen umlaufenden freien Rand 16 auf, der wie ersichtlich aussen nach oben gebogen ist. Dieser Rand 16 bildet mit dem Blech 3 eine umlaufende und im Wesentlichen freie Ansaugöffnung 25. Wie die Figur 2 zeigt, ist die Höhe h dieser Ansaugöffnung 25 wesentlich kleiner als die Anstauhöhe H. Insbesondere ist die Höhe h im Wesentlichen halb so hoch wie die Anstauhöhe H. Im Strömungsrichtung gesehen nach dem Rand 16 umläuft die Innenseite 15 die Überlaufkante 12c in einem bogenförmigen Verlauf. Der Abstand A zwischen der Überlaufkante 12c und der Innenseite 15 ist in diesem bogenförmigen Bereich im Wesentlichen konstant. In diesem Bereich wird durch das Anstauelement 12 und die Umlenkplatte 13 ein geschlossener Strömungsquerschnitt gebildet. Damit wird eine Umlenkströmung mit im Wesentlichen gleichbleibendem Querschnitt gebildet. Dieser Querschnitt ist somit in Strömungsrichtung gesehen vor der Überlaufkante 12c und nach dieser somit im Wesentlichen gleich. Wie ersichtlich verkleinert der pfropfenförmige Bereich 17 den Strömungsquerschnitt in einem oberen Bereich des Anstauelementes 12.

Über der Umlenkplatte 13 ist ein Laubfangkorb 20 angeordnet, der einen Deckel 33 mit radial verlaufenden schlitzförmigen Öffnungen 24 aufweist. Mit einem umlaufenden Ring 21 sind am Deckel 33 mehrere Stege 22 angeordnet, die sich nach unten erstrecken und an einem unteren Ende an einem Ring 23 befestigt sind, der am Blech 3 und an den Befestigungsteilen 11 abgestützt ist. Diese Laubfangkorb 20 kann zur Reinigung abgenommen werden. Nach unten ragende Stege 34 des Deckels 33 greifen von oben in kreuzförmig angeordnete Rillen 18 der Umlenkplatte 13 ein und fixieren damit den Deckel 33 an der Umlenkplatte 13.

An der Oberseite 14 der Umlenkplatte 13 sind wenigstens zwei fiügelförmige nach oben ragende Markierelemente 19 angeformt. Diese erstrecken sich wie ersichtlich jeweils durch eine Öffnung 24 hindurch nach aussen. Die Markierelemente 19 sind somit von aussen ersichtlich und sollen darauf hindeuten, dass es sich beim Dachwassereinlauf 1 um einen Notablauf handelt.

Die Wirkungsweise des Dachwassereinlaufes wird nachfolgend anhand der Figur 2 näher erläutert.

Befindet sich das Niveau des angestauten Wassers 26 unterhalb der Anstauhöhe H, so ist der Dachwassereinlauf 1 ohne Wirkung und die Entwässerung erfolgt mit den üblichen Dachwassereinläufen. Steigt das Niveau jedoch über die Anstauhöhe H so strömt das Wasser 26 über die Überlaufkante 12c in das Anstauelement 12 und durch die Ablauföffnung 6 in das Ablaufrohr 9. Durch das ablaufende Wasser wird die unter der Umlenkplatte 13 ursprünglich vorhandene Luft abgesaugt. Da die Umlenkplatte 13 das Ansaugen von weiterer Luft verhindert, bildet sich zwischen der Überlaufkante 12c und der Unterseite 15 der Umlenkplatte 13 eine geschlossene Strömung. Diese geschlossene Strömung wird unmittelbar nach der Ansaugöffnung 25 gebildet und besteht ebenfalls im Durchgang 30 sowie im Ablaufrohr 9. Durch das im Ablaufrohr 9 nach unten strömende Wasser wird ein Sog erzeugt, durch den an der Ansaugöffnung 25 weiteres Wasser angesaugt wird. Durch den Rand 16 und durch den propfenförmigen Bereich 17 wird eine Umlenkströmung gebildet, mit welcher in einer geschlossenen Strömung sehr wirksam Wasser von der Ansaugöffnung 25 in das Ablaufrohr 9 gefördert werden kann. Die Strömung zwischen der Ansaugöffnung 25 und der Ablauföffnung 6 ist somit optimal. Das Auftreten von Turbulenzen kann auch bei einem vergleichsweise hohem Sog der Ablaufleitung 9 vermieden werden. Wesentlich ist, dass sich diese geschlossene Strömung unmittelbar nach der Ansaugöffnung 25 für eine optimale Ansaugleistung sofort bilden kann. Das angestaute Wasser 26 wird somit sehr wirksam abgeleitet und entsprechend wird verhindert, dass das Wasser 26 bis zu einem Wasseranstaugrenzwert G ansteigt. Ist das Niveau des Wassers 26 wieder unter die Höhe H der Überlaufkante 12c gesunken, so wird der Wasserstrom unterhalb der Umlenkplatte 13 unterbrochen und der Dachwassereinlauf 1 erbringt damit keine Ablaufleistung. Steigt das Niveau jedoch wieder über die Umlaufkante 12c hinaus, so wird sehr schnell wieder eine geschlossene Strömung unterhalb der Umlenkplatte 13 gebildet, durch welche Wasser abgesaugt wird. Der Aufbau einer geschlossenen Strömung nach der Ansaugöffnung erfolgt vergleichsweise schnell.

Die Strömungsrichtung und der Strömungsverlauf sind in der Figur 2 durch die Pfeil 27, 28 und 29 angedeutet. Wie ersichtlich wird die Strömungsgeschwindigkeit nach der Überlaufkante 12c durch den pfropfenförmigen Bereich 17 erhöht und damit die Ansaugleistung verbessert.

Das Anstauelement 12 und die Umlenkplatte 13 sind so ausgebildet, dass sie als Zusatzelemente in handelsübliche Dachwassereinläufe eingesetzt werden können. Das Anstauelement und/oder die Umlenkplatte 13 sind somit als Zusatzelemente zum Nachrüsten eines üblichen Dachwassereinlaufes geeignet. Ein bestehender Dachwassereinlauf kann somit mit dem Anstauelement 12 und der Umlenkplatte 13 in einen sehr wirksamen Notablauf umgerüstet werden. Das Umrüsten ist besonders einfach, da das Anstauelement 12 und die Umlenkplatte 13 sehr einfach durch Rastvorgänge montiert werden können. Das Anstauelement 12 ist vorzugsweise am oberen Ende in der Höhe H ablängbar. Dies ermöglicht eine sehr einfache Anpassung der Höhe H der Überlaufkante 12c an die jeweiligen Erfordernisse.

### Bezugszeichenliste

- 1.: Dachwassereinlauf
- 2.: Dach
- 3.: Blech
- 4.: Mulde
- 5.: Dachfläche
- 6.: Ablauföffnung
- 7.: Stutzen
- 8.: Befestigungsbolzen
- 9.: Ablaufrohr
- 10.: Dichtungselement
- 11.: Befestigungsteil
- 12.: Anstauelement
- 12a: Fuss
- 12b: Flansch
- 12c: Überlaufkante
- 12d: Vertiefung
- 13.: Umlenkplatte
- 14.: Oberseite
- 15.: Unterseite
- 16.: Rand
- 17.: propfenförmiger Bereich
- 17a: unteres Ende
- 18.: Rille
- 19.: Markierelement
- 20.: Laubfangkorb
- 21.: Haltering
- 22.: Steg
- 23.: Ring
- 24.: Öffnung
- 25.: Ausgangsöffnung
- 26.: Wasser
- 27.: Pfeil
- 28.: Pfeil
- 29.: Pfeil
- 30.: Durchgang
- 31.: Rastzunge
- 32.: Halteteil
- 33.: Deckel
- 34.: Steg
- A: Abstand
- G: Wasseranstaugrenzwert
- H: Höhe
- h: Höhe

## Patentansprüche

1. Dachwassereinlauf mit einer Ablauföffnung (6), die ein Anstauelement (12) mit einer Überlaufkante (12c) aufweist, die entsprechend einem Wasseranstaugrenzwert (G) über einer zu entwässernden Dachfläche (5) angeordnet ist, mit einem im Abstand über dieser Überlaufkante (12c) angeordneten Umlenkplatte (13) zum Bilden einer geschlossenen Strömung in einer an die Ablauföffnung (6) anzuschliessenden Ablaufleitung (9), **dadurch gekennzeichnet, dass** die Umlenkplatte (13) haubenförmig ausgebildet und so geformt ist, dass sie mit dem Anstauelement (12) einen geschlossenen Strömungsquerschnitt bildet.

2. Einlauf nach Anspruch 1, **dadurch gekennzeichnet, dass** die Umlenkplatte (13) mit dem Anstauelement (12) eine Umlenkströmung mit im Wesentlichen gleich bleibendem Querschnitt bildet.

3. Einlauf nach Anspruch 1 oder 2, **dadurch gekennzeichnet, dass** die Umlenkplatte (13) einen freien äusseren Rand (16) aufweist, der mit der Dachfläche (5) eine Ansaugöffnung (25) bildet, deren Höhe (h) über der Dachfläche (5) der normalen zulässigen Anstauhöhe entspricht.

4. Einlauf nach Anspruch 3, **dadurch gekennzeichnet, dass** der genannte äussere freie Rand (16) aussen nach oben gebogen ist und damit einen strömungstechnisch optimalen Wassereinlauf bildet.

5. Einlauf nach Anspruch 3 oder 4, **dadurch gekennzeichnet, dass** die Ansaugöffnung (25) umlaufend offen ist.

6. Einlauf nach einem der Ansprüche 1 bis 5, **dadurch gekennzeichnet, dass** die Umlenkplatte (13) einen propfenförmigen Bereich (17) aufweist, der von oben in einen Durchgang (30) des Anstauelementes (12) hineinragt und nach der Überlaufkante (12c) den Strömungsquerschnitt des Anstauelementes (12) verkleinert.

7. Einlauf nach einem der Ansprüche 1 bis 6, **dadurch gekennzeichnet, dass** die Umlenkplatte (13) am Anstauelement (12) befestigt ist.

8. Einlauf nach Anspruch 7, **dadurch gekennzeichnet, dass** die Umlenkplatte (13) mit Rastelementen (31, 12d) am Anstauelement (12) befestigt ist.

9. Einlauf nach einem der Ansprüche 1 bis 8, **dadurch gekennzeichnet, dass** an der Oberseite der Umlenkplatte (13) Markierelemente (19) für eine Kennzeichnung als Notablauf angeordnet sind.

10. Einlauf nach einem der Ansprüche 1 bis 9, **dadurch gekennzeichnet, dass** das Anstauelement (12) und die Umlenkplatte (13) mit einem Laubfangkorb (20) abgedeckt sind.

11. Einlauf nach einem der Ansprüche 1 bis 10, **dadurch gekennzeichnet, dass** das Anstauelement (12) im Wesentlichen rohrförmig mit gleichem Querschnitt ausgebildet ist.

12. Einlauf nach Anspruch 11, **dadurch gekennzeichnet, dass** das Anstauelement (12) einen vertikalen Durchgang (30) mit gleichbleibendem Querschnitt aufweist.

13. Anstauelement nach einem der Ansprüche 1 bis 12, **dadurch gekennzeichnet, dass** das Anstauelement (12) und/oder die Umlenkplatte (13) als Zusatzelemente zum Nachrüsten eines üblichen Dachwassereinlaufes vorgesehen sind.

14. Einlauf nach einem der Ansprüche 1 bis 13, **dadurch gekennzeichnet, dass** die Höhe (h) der Ansaugöffnung (15) im Wesentlichen halb so hoch ist wie die Höhe (H) der Überlaufkante (12c) über der Dachfläche (5).

15. Einlauf nach einem der Ansprüche 1 bis 4, **dadurch gekennzeichnet, dass** das Anstauelement (12) in der Höhe ablängbar und die Höhe (H) der Überlaufkante (12c) über der Dachfläche anpassbar ist.
